# EUROPÄISCHE PATENTSCHRIFT

(11) **EP 3 560 882 B1**
(45) Veröffentlichungstag und Bekanntmachung des Hinweises auf die Patenterteilung: **26.08.2020**
(21) Anmeldenummer: 19161942.8
(22) Anmeldetag: 11.03.2019
(51) Int. Cl.: B66C 13/54, B66B 9/187

(54) **ÜBERTRITT FÜR EINEN AUFZUG**
TRANSFER FOR AN ELEVATOR
PASSAGE POUR UN ASCENSEUR

(30) Priorität: 20.03.2018 DE 202018101551 U
(43) Veröffentlichungstag der Anmeldung: 30.10.2019
(73) Patentinhaber: GEDA-Dechentreiter GmbH & Co. KG., 86663 Asbach-Bäumenheim (DE)
(72) Erfinder: MORGENBRODT, Thomas, 86675 Buchdorf (DE)
(74) Vertreter: Cremer & Cremer

(56) Entgegenhaltungen:
- DE-A1- 19 503 839
- DE-U1-202009 014 346
- DE-U1-202012 011 518
- US-A1- 2013 240 297

## Beschreibung

Die vorliegende Erfindung betrifft Turmkräne, insbesondere solche Turmkräne, bei denen der Kranfahrer, auch als Kranführer bezeichnet, in einer Kabine sitzt, die sich oben auf der Turmmastspitze befindet, und von dort aus den Kran bedient. Genauer betrifft die vorliegende Erfindung einen Übertritt für einen Aufzug, insbesondere für einen Personenaufzug, genauer einen Kranfahreraufzug, nach dem Oberbegriff von Patentanspruch 1.

Damit ein Kranfahrer bequemer die oben am Kranmast, auch als Kranturm bezeichnet, befindliche Kabine erreichen kann, werden Kranfahreraufzüge, auch als Kranführeraufzüge bekannt, am Kranmast befestigt. Neben dem Transport des Kranfahrers ist auch der Transport von Material damit möglich, beispielsweise für Montage- und Reparaturtätigkeiten am Kran.

Aus der DE 20 2009 014346 U1 ist ein Kranführeraufzug und eine hierdurch anfahrbare Ladestelle bekannt.

Um von der im Kranmastinneren befindlichen Steigleiter in den Aufzug einsteigen zu können bzw. vom Aufzug oben wieder aussteigen zu können, um dann in die Kranfahrerkabine zu gelangen, bedarf es jeweils eines sogenannten Übertritts. Derzeitiger Stand ist, dass der Übertritt jeweils individuell von den Kranbetreibern angefertigt wird. Es fertigt also der Monteur eine individuell passende Plattform an, auf welcher der Kranfahrer dann den Übergang zwischen Steigleiter und Aufzug sowohl im unteren Bereich als auch oben an der Kranturmspitze schafft. Diese Plattform muss aus Sicherheitsgründen, genauer zur sicheren Anbindung an die Rampe des Aufzugs, über den Außenumfang des Turmmastes hinaus ragen. Beim Abbau des Krans muss dieser Übertritt wieder entfernt werden bzw. ist es sinnvoll, diesen Übertritt wieder zu entfernen, da er anderenfalls beschädigt wird aufgrund dessen, dass der Übertritt über den Außenumfang des Kranturms herausragt. Es ist also ein erheblicher Arbeitsaufwand, für jeden Kran vor Ort einen Übertritt bzw. zwei Übertritte anzufertigen.

Aufgabe der vorliegenden Erfindung ist daher, einen Übertritt für einen Aufzug bereitzustellen, der an einem Kranmast befestigbar ist und der im montierten Zustand vor Beschädigungen geschützt ist, insbesondere wenn der Kran, an dem der Übertritt befestigt ist, demontiert wird und die einzelnen Mastsegmente des Krans transportiert werden.

Diese Aufgabe wird gelöst durch einen Übertritt nach Patentanspruch 1 sowie eine Einheit aus einem Aufzug und einem Übertritt nach Patentanspruch 17. Vorteilhafte Ausgestaltungen sind Gegenstand der Unteransprüche.

Der erfindungsgemäße Übertritt ist zur Verwendung in einem Kran, insbesondere einem Turmdrehkran, vorgesehen. Er schafft einen Übergang für den Kranfahrer oder für jede andere Person, welche in einen am Kranmast, insbesondere an der Außenseite des Kranmastes, befestigten Aufzug ein- bzw. aussteigen möchte. Aufgrund von Sicherheitsvorschriften ist hierfür kranseits ein sogenannter Übertritt zwischen dem Kranmastinneren und dem Aufzug, genauer der Aufzugskabine oder der Aufzugsplattform, vorzusehen.

Der erfindungsgemäße Übertritt weist zumindest ein Befestigungsmittel auf, mit dem der Übertritt an dem Kranmast, auch als Kranturm bezeichnet, befestigt werden kann. Die Befestigung erfolgt lösbar; lösbar insofern als der Übertritt, nachdem er am Kranmast befestigt worden ist, von diesem auch wieder gelöst werden kann. Unter lösbar wird im Zuge der Erfindung verstanden, dass das Lösen der Befestigung erfolgen kann, ohne das Befestigungsmittel oder den Übertritt zu zerstören, auch nicht teilweise, allenfalls durch Zerstören eines Hilfsmittels für das Befestigungsmittel, wie z. B. ein Niet. Ein Abtrennen des Übertritts vom Kranmast z. B. mithilfe eines Winkelschleifers ist keine lösbare Befestigung im Sinne dieser Erfindung. Als lösbare Befestigung wird beispielsweise Verschrauben angesehen, oder auch Vernieten, ungeachtet dessen, dass der Niet - der als Hilfsmittel für das Befestigungsmittel angesehen wird - beim Lösen der Verbindung zerstört werden kann - der Übertritt an sich bleibt dabei unversehrt.

Die Lösbarkeit des Übertritts ergibt sich aus dem erfindungsgemäßen Befestigungsmittel. Es hat zumindest eine Schiene und zumindest ein Klemmstück. Über das Klemmstück ist eine Verbindung zwischen der Schiene und dem Kranmast herstellbar. In einer bevorzugten Ausführung besteht jedes Befestigungsmittel aus einer Schiene und zwei Klemmstücken. Für das Funktionieren der Erfindung ist jedoch ein Klemmstück pro Schiene ausreichend. Natürlich können auch mehr als zwei Klemmstücke pro Schiene vorhanden sein.

Als Schiene wird im Rahmen der vorliegenden Erfindung ein Bauteil verstanden, das eine langgestreckte Form hat. Beispiele sind Rohre, gekantete Bleche, Winkelstähle, Flacheisen oder Profile diverser Art, sowohl Hohl- als auch Vollprofile.

Anstelle von Klemmstück könnte auch von Klemmmittel oder Klemmelement gesprochen werden. Es handelt sich dabei um ein Bauteil oder eine Baugruppe, die ein anderes Bauteil des Befestigungsmittels, nämlich die Schiene, unter Einsatz von Klemmkräften an dem Kranmast fixiert. Ein Klemmstück bewirkt durch Drücken der Schiene gegen eine Verstrebung des Kranturms, dass die Schiene und damit der Übertritt an dem Kranmast festgehalten werden.

Weiter weist der Übertritt eine klappbare Plattform auf. Die klappbare Plattform kennt zumindest zwei Zustände - einen hochgeklappten Zustand, wobei auch gesagt werden könnte, dass in diesem Zustand die Plattform eingeklappt ist, und einen ausgeklappten Zustand, wobei auch gesagt werden könnte, dass die Plattform in diesem Zustand abgeklappt ist. Im ausgeklappten Zustand stellt die Plattform eine begehbare Oberfläche bereit, d. h. die den Übertritt benutzende Person kann auf dieser Plattform stehen und über sie hinwegschreiten. Wird eine Ebene hindurchgeführt durch das Befestigungsmittel, insbesondere das Klemmstück, bevorzugt durch zwei Klemmstücke an einer Schiene, im montierten Zustand, so verbleibt die Plattform im hochgeklappten Zustand vollständig auf einer Seite dieser Ebene - sie geht nicht durch diese Ebene hindurch. Von einem Innenbereich des Krans aus betrachtet verbleibt die Plattform im hochgeklappten Zustand vor dieser Ebene, auch als Befestigungsmittelebene bezeichnet. Im hochgeklappten Zustand erfolgt folglich kein Durchdringen dieser Ebene, sondern die Plattform verbleibt jenseits oder diesseits, je nach Betrachtungsposition, dieser Ebene. Im ausgeklappten Zustand hingegen durchdringt die Plattform diese Ebene. Es wird so ein Übergang zwischen einem Innenbereich des Kranmasts und dem Aufzug bereitgestellt.

Anders ausgedrückt könnte auch gesagt werden, dass im hochgeklappten Zustand die Plattform vollständig im Inneren des Kranmastes verbleibt und nicht über den Außenumfang des Kranmasts hinaus ragt. Infolgedessen könnte diese Ebene nicht nur durch das Klemmstück bzw. die zwei oder mehr Klemmstücke im montierten Zustand hindurchgezogen werden, sondern auch einer Außenfläche des Kranmastes folgen.

Aus dem Vorstehenden ergeben sich diverse Vorteile der Erfindung. Anders als im Stand der Technik kann der Übertritt, einmal am Kranmast montiert, stets in diesen Kranmast bzw. Kranmastsegment verbleiben. Es gibt keine über den Außenumfang des Kranmasts hinausragenden Teile, sodass nicht befürchtet werden muss, dass der Übertritt beim Auf- und Abbau des Kranmastes sowie beim Transport der Kranmastsegmente von einer Baustelle zur nächsten beschädigt wird. Da der Übertritt im Kranmast im montierten Zustand verbleiben kann, verkürzen sich die Aufbauzeiten des Kranfahreraufzuges bzw. des Aufzugs beim nächsten Aufbau des Kranes erheblich. Zu bedenken ist insbesondere, dass üblicherweise noch nicht einmal der untere, d. h. bodennahe, Einstieg und damit Übergang zum Aufzug auf dem Untergrund stattfindet, sondern üblicherweise in einer Höhe von mindestens drei Metern. Daraus ergibt sich, dass die pro Kran notwendigen zwei Übertritte nicht am Boden montiert werden können, sondern jeweils vom Monteur in luftiger Höhe zu montieren sind, was die Montage erschwert und damit längere Montagezeiten nach sich zieht. Aus diesem Grund ist es ein großer Vorteil, wenn der Übertritt nur ein einziges Mal montiert werden muss.

Überdies ist der Übertritt am Kranmast lösbar und zerstörungsfrei befestigbar. Er kann einfach gelöst werden, z. B. durch Öffnen von Verschraubungen. Der Übertritt kann auf diese Weise einfach ummontiert werden, von einem Kran zu einem anderen Kran, oder zur Einlagerung abgenommen werden.

Der erfindungsgemäße Übertritt löst jedoch bevorzugt nicht nur das Problem, dass bis dato bekannte Übertritte jedes Mal zu montieren und wieder zerstörerisch zu demontieren waren bei Aufbau bzw. Abbau des Kranes, sondern auch das Problem, dass die Übertritte für jeden einzelnen Krantypen quasi handgemacht waren, d. h. individuell angefertigt werden mussten. Der vorliegende Übertritt ist sehr flexibel und kann in den Krantürmen diverser Hersteller montiert werden, trotz unterschiedlicher Gestaltung der Verstrebungen, welche den Kranmast bilden. Erfindungsgemäß ist hierfür vorgesehen, dass die Schiene eine Vielzahl an Durchgangsbohrungen aufweist, sodass die Klemmstücke jeweils passend zu der Verstrebung, an welcher die Schiene und damit der Übertritt befestigt werden soll, entlang der Schiene montiert werden können. Anders ausgedrückt, es finden sich somit immer irgendwelche Durchgangsbohrungen an der Lochschiene, über welche eine Montage an einer Verstrebung des Kranmasts mithilfe eines Klemmstückes erfolgen kann. Die Schiene stellt bei dieser Ausführungsform folglich ein Profil mit einer Vielzahl an möglichen Aufnahmepunkten dar. Wie bereits zuvor erwähnt, musste bis dato der Übertritt individuell auf nur einen Krantypen passend ausgeführt werden. Durch die vielseitigen Befestigungsmöglichkeiten kann der erfindungsgemäße Übertritt für eine Vielzahl an unterschiedlichen Krantypen eingesetzt werden, was beim Stand der Technik nicht der Fall ist.

Besonders bevorzugt sind die Durchgangsbohrungen in einem gleichbleibenden Abstand in der Schiene vorhanden. Als brauchbar hat sich ein Abstand von 1 mm bis 50 mm herausgestellt, besonders günstig ein Abstand von 5 mm bis 20 mm, jeweils von dem Außenrand einer Durchgangsbohrung bis zum Außenrand der benachbarten Durchgangsbohrung gemessen.

Die Flexibilität der Montage wird durch die erfindungsgemäße Gestaltung des Klemmstücks noch weiter erhöht. Das Klemmstück weist eine längliche Platte mit mindestens zwei Durchgangsbohrungen und zwei dazu passende Schrauben auf, d. h. durch jede Durchgangsbohrung ist eine Schraube hindurchführbar. Die beiden Durchgangsbohrungen sind folglich bevorzugt im Bereich der beiden Enden der länglichen Platte vorhanden.

Besonders bevorzugt ist in der länglichen Platte eine Mehrzahl an Durchgangsbohrungen vorhanden, zumindest an einem Ende, wodurch der Abstand der beiden Schrauben zueinander, und damit die Klemmbreite, variiert werden kann. Daraus ergibt sich, dass die Klemmstücke verschiedene Breiten der Verstrebungen umfassen können. In der Art von Backen oder Schellen liegt die längliche Platte auf einer Seite der Verstrebung an, die beiden Schrauben umfassen jeweils eine Seite dieser Verstrebung und fixieren auf der Rückseite der Verstrebung, auch als gegenüberliegende Seite zu bezeichnen, die Schiene und damit den Übertritt am Kranturm durch Hindurchgreifen der Schrauben durch die Durchgangsbohrungen der Schiene und durch Festdrehen von Muttern. Typischerweise sind die länglichen Platten auf der Innenseite des Kranmasts angebracht und auf der Außenseite des Kranmasts befinden sich bevorzugt die Schraubköpfe der Schrauben, so dass das Verschrauben im Kraninneren stattfinden kann.

Bevorzugt weist der Übertritt eine Etagensicherungstür auf. Damit ist eine Tür gemeint, welche den Übertritt nach außen hin versperren kann. Im montierten Zustand und solange keine (Personen-)Aufzugskabine vor dem Übertritt anhält, soll ein Abstürzen von auf dem Übertritt befindlichen Personen verhindert werden. Hierfür ist eine Etagensicherungstür vorgesehen. In der Praxis bleibt der Übertritt auf der Baustelle im abgeklappten, d. h. im begehbaren Zustand. Ist die Aufzugskabine nicht vor diesem Übertritt vorhanden, so würde über den Übertritt Absturzgefahr bestehen. Aus diesem Grund muss diese Stelle mit einer Tür versperrt sein, was durch die Etagensicherungstür geschieht. Typischerweise sind Etagensicherungstüren Schiebetüren und können zur Seite geschoben werden.

Wird die Etagensicherungstür zur Ebenenbildung im Rahmen der Erfindung herangezogen, d. h. nimmt man die Etagensicherungstür als Ebene heran, so verbleibt die Plattform im hochgeklappten Zustand des erfindungsgemäßen Übertritts vom Innenraum des Kranmastes aus betrachtet vorzugsweise auch vor dieser Ebene. Im abgeklappten Zustand durchdringt die Plattform bevorzugt auch die Ebene der Etagensicherungstüre. Üblicherweise wird die Etagensicherungstür vor dem Kranmast, d. h. außerhalb des Kranmastes geführt. Die Plattform steht folglich bevorzugt über den Bereich hinaus, in dem die Etagensicherungstür läuft. Die Etagensicherungstür ist üblicherweise zum Transport des Übertrittes abzumontieren und auf jeder Baustelle wieder neu zu montieren, da sie, wie bereits erwähnt, typischerweise außerhalb des Kranturms laufen muss, um ihrer Funktion gerecht zu werden.

Nach einem bevorzugten Aspekt der Erfindung weist der Übertritt ein Gestell auf. An diesem Gestell ist die klappbare Plattform angelenkt und es ist auch die zumindest eine Schiene, vorzugsweise zwei Schienen, mit dem Gestell verbunden.

In einer Ausführungsform mit zwei Schienen und entsprechend jeweils einem Klemmstück, bevorzugt zwei, d. h. bevorzugt insgesamt vier Klemmstücken, können die beiden Schienen an derselben Seite des Gestells befestigt sein - betrachtet man die Plattform im ausgeklappten Zustand als Grundfläche des Gestells und damit des Übertritts. Besonders bevorzugt sind die beiden Schienen jedoch über Eck an dem Gestell befestigt, d. h. sie befinden sich an zwei unterschiedlichen Seiten, wobei diese beiden Seiten aneinander anstoßen. Dadurch lässt sich der Übertritt in einem Eckbereich des Kranmastes befestigen, wobei die eine Schiene an der einen Kranmastseite und die andere Schiene an der anderen Kranmastseite befestigt werden kann. In diesem Bereich ist der Übertritt besonders platzsparend befestigt und durch die Über-Eck-Befestigung auch zusätzlich in seiner Lage fixiert.

Die zwei im vorstehenden Absatz genannten Schienen sind bevorzugt vertikal ausgerichtet, sie folgen, anders ausgedrückt, der Längserstreckung des Kranturms. Die zumindest eine Schiene kann jedoch auch horizontal ausgerichtet sein, d. h. den Traversen des Kranturms folgen. Besonders bevorzugt sind drei Schienen vorgesehen, zwei vertikal ausgerichtete und eine horizontal ausgerichtete Schienen. Eine weitere bevorzugte Ausführung sieht vor, dass Teil des Übertritts auch eine Trittleiter ist. Üblicherweise wird der Übertritt in einem Bereich eines Kransegmentes montiert, in dem sich eine Standplattform befindet. Ein Kranmast setzt sich aus einzelnen Mastsegmenten zusammen. Damit, z. B. bei einem Kran ohne Kranfahreraufzug bzw. bei dessen Ausfall, der Kranfahrer nicht den Kranmast in einem Stück von unten nach oben bzw. von oben nach unten über eine Leiter hindurchsteigen muss, ist in jedem Kransegment mindestens eine Standplattform vorhanden, auf welcher der Kranfahrer bzw. die in dem Kranmast steigende Person Rast machen kann. Der Übergang vom Kranmast zum Aufzug bzw. vom Aufzug zum Kranmast erfolgt typischerweise im Bereich derartiger Plattformen. Da jedoch der Übertritt nicht überall exakt dort montiert werden kann, wo sich gerade diese Standplattform befindet, muss die Person folglich noch ein Stückchen hinauf bzw. hinunter steigen, um auf die begehbare Plattform des Übertritts zu gelangen. Hierfür ist die Trittleiter vorgesehen. Bevorzugt ist diese an dem Gestell des Übertritts montiert, insbesondere durch zwei Bügel gehalten. Besonders bevorzugt ist die Trittleiter innerhalb dieser Bügel verschiebbar, um so an die jeweilige Position der Standplattform des Kranmastes angepasst zu werden.

Der Übertritt kann vorzugsweise auch Geländerelemente aufweisen. Es ist z. B. ein Geländerelement vorgesehen, welches eine Absturzsicherung zum Inneren des Kranmasts hin, seitlich von der Plattform bereitstellt. Weiterhin sind ein oder bevorzugt zwei Geländerelemente im Bereich der Etagensicherungstür vorgesehen, d. h. im Übergangsbereich zwischen Kranmast bzw. Übertritt und Rampe der Aufzugskabine bzw. der Aufzugskabine selber, wodurch eine seitliche Absicherung beim Übergang vom vorliegenden Übertritt im Kranturm zum Aufzug bereitgestellt wird.

Um eine bestmögliche Anpassungsmöglichkeit an verschiedene Kranmasttypen zu erzielen, kann in der Plattform seitlich eine Ausnehmung vorgesehen sein, in welche eine Verstrebung des Kranmastes, insbesondere eine Diagonale des Kranmastes, eingreifen kann.

Schließlich ist erfindungsgemäß eine Einheit aus einem Aufzug und einem erfindungsgemäßen Übertritt bereitgestellt. Dieser Aufzug ist an einem Kranmast montierbar. Der Aufzug weist eine Rampe auf, die insbesondere klappbar ist. Diese Rampe wirkt mit der Plattform des Übertritts zusammen. Auf diese Weise ist ein Übergang zwischen dem Innenbereich des Kranmastes und einer Transportplattform bzw. Kabine des Aufzugs geschaffen. Dieser Übergang ist bevorzugt durchgängig, d. h. er weist keine Lücken auf, in welche eine Person treten könnte und schon gar keine Lücken, die so groß wären, dass Absturzgefahr bestünde.

### Figurenbeschreibung

Nachfolgend wird die Erfindung anhand der Figuren näher erläutert und beschrieben. Es zeigen:
Figur 1 - eine perspektivische Darstellung eines erfindungsgemäßen Übertritts im ausgeklappten Zustand;
Figur 2 - die Ansicht des erfindungsgemäßen Übertritts der Figur 1 im hochgeklappten Zustand;
Figur 3 - eine weitere Ansicht des erfindungsgemäßen Übertritts im hochgeklappten Zustand;
Figur 4 - den erfindungsgemäßen Übertritt im montierten Zustand in einer Übersichtsdarstellung;
Figur 5 - eine Seitenansicht des Übertritts im montierten Zustand;
Figur 6 - eine Vorderansicht des montierten Übertritts im begehbaren Zustand;
Figur 7 - den erfindungsgemäßen Übertritt im hochgeklappten Zustand und in einem Kranmast montiert;
Figur 8 - ein Detail aus Figur 7;
Figur 9 - eine weitere Seitenansicht des an einem Kranmast montierten Übertritts im hochgeklappten Zustand; und
Figur 10 - eine Übersichtsdarstellung des montierten Übertritts, vor dem ein Aufzug hält.

Da im Grunde ein einziges Ausführungsbeispiel eines erfindungsgemäßen Übertritts, auch als Übertrittskonsole oder Übertrittsvorrichtung zu bezeichnen, dargestellt ist, werden nachfolgend die Figuren gemeinsam beschrieben, soweit nicht gesondert angegeben.

In den Figuren 1, 4 bis 6 und 10 ist der erfindungsgemäße Übertritt 1 im ausgeklappten, d. h. begehbaren Zustand dargestellt. In den Figuren 2, 3 und 7 bis 9 ist der Übertritt 1 im hochgeklappten Zustand und damit im Kranmastsegmenttransportzustand dargestellt.

Der Übertritt 1 weist ein Gestell 3 auf, an welchem in der gezeigten Ausführung zwei langgestreckte Schienen 15A, 15B befestigt sind. Es ist grundsätzlich denkbar, den Übertritt 1 über lediglich eine Schiene 15 am Kran zu befestigen, z. B. indem er an dem Kranturm durch Anliegen abgestützt wird. Bevorzugt sind jedoch wenigstens zwei längliche Schienen 15 vorhanden. In der besonders bevorzugten Ausführung, die in den Figuren dargestellt ist, sind insgesamt drei Schienen vorhanden, die beiden vertikalen Schienen 15 und eine horizontale Schiene 115.

Die Schienen 15, 115 sind in der vorliegenden Ausführungsform Hohlprofile mit rechteckigem Querschnitt. Es können jedoch auch andere Profile oder Rohre verwendet werden, z. B. Flacheisen oder gefalzte und gekantete Bleche.

Ferner sei anhand der Figuren erläutert, dass die beiden vertikalen Schienen 15 zueinander bevorzugt über Eck angeordnet sind, d. h. sie sind von der Plattform 2 aus betrachtet nicht an derselben Seite der Plattform 2 angeordnet sondern an zwei aneinander anstoßenden Seiten (vgl. Fig. 1). Die Anordnung über Eck erhöht die Stabilität der Befestigung. Grundsätzlich wäre jedoch auch die Anordnung der beiden Schienen 15 an derselben Seite der Plattform 2, bevorzugt an deren Stirnseite (vgl. Bezugszeichen 32), d. h. der Seite, welche dem Aufzug 50 zugewandt ist, möglich.

Weiterhin ist grundsätzlich die Montage mit einem Klemmstück 17, 117 pro Schiene 15, 115 möglich. Bevorzugt wird jedoch jede vertikale Schiene 15 mit zwei Klemmstücken 17 fixiert, wohingegen sich für die eine horizontale Schiene 115 aufgrund deren Kürze das Montieren über ein Klemmstück 117 als ausreichend herausgestellt hat.

Die Schienen 15, 115 könnten auch als Lochschienen bezeichnet werden. Sie weisen eine Vielzahl an Durchgangsbohrungen 16, 116 auf, d. h. Löcher, welche durch die Schiene 15, 115 komplett hindurchgehen. Weiter sind Klemmstücke 17, 117 vorgesehen, jeweils zwei Klemmstücke 17 pro vertikaler Schiene 15 in der dargestellten bevorzugten Ausführung. Die horizontale Schiene 115 ist über ein Klemmstück 117 mit dem Kranmast 55 verbindbar. Man könnte zu den Klemmstücken 17, 117 auch Schellen oder Befestigungsbacken sagen. Jedes Klemmstück 17, 117 weist eine längliche Platte 18, 118 auf, in welcher zumindest zwei Durchgangsbohrungen 21, 121 pro längliche Platte 18, 118 vorhanden sind. Zumindest jedes Ende, erstes Ende 27 und zweites Ende 28 (vgl. Figur 2), weist zumindest eine Durchgangsbohrung 21 auf. Bevorzugt sind mehrere Durchgangsbohrungen 21, 121 auf jeder länglichen Platte 18, 118 vorhanden. Bevorzugt sind, wie in dem Ausführungsbeispiel dargestellt, an einem Ende, z. B. dem zweiten Ende 28, mehrere Durchgangsbohrungen 21, 121 vorhanden. Es könnten auch über die gesamte längliche Platte 18, 118 hinweg gleichmäßig verteilt oder ungleichmäßig verteilt Durchgangsbohrungen 21, 121 vorhanden sein, ähnlich wie die Durchgangsbohrungen 16, 116 auf der Schiene 15, 115 verteilt sind. Teil der Klemmbacken 17, 117 sind weiter zwei Schrauben 19, 119, die durch die längliche Platte 18, 118 hindurchgesteckt sind und bei der Montage durch die Schienen 15,115, genauer deren Durchgangsbohrungen 16, 116, hindurchgesteckt werden, wie beispielsweise gut zu sehen ist in Figur 7. Aus Figur 8 ist beispielsweise ersichtlich, wie die Klemmstücke 17, 117 an unterschiedliche Breiten von Kranverstrebungen, beispielsweise bei der Diagonale 58, anpassbar sind. Ist die zu klemmende Verstrebung schmäler, so werden entsprechend die Schrauben 19' in näher liegende Durchgangsbohrungen 21' der länglichen Platte 18' eingeführt, wie am Klemmstück 17' in Figur 8 zu sehen ist. Wird dagegen eine größere Klemmbreite benötigt, wie beim Klemmstück 117 in Figur 8 ersichtlich, so werden entsprechend weiter voneinander beabstandete Durchgangsbohrungen 121 genutzt.

Es ist ersichtlich, vgl. z. B. Figur 1, dass die Durchgangsbohrungen 16, 116 der Schiene 15, 115 mit den Durchgangsbohrungen 21, 121 der Klemmstücke 17, 117 insofern übereinstimmen, als die Abstände zwischen den einzelnen Durchgangsbohrungen 16 bzw. 116 und 21 bzw. 121 übereinstimmen, sodass jedes Klemmstück 17, 117 überall entlang der Schiene 15, 115 befestigt werden kann. Hierdurch lässt sich der Übertritt 1 im Grunde an jedem Krantyp, unabhängig vom Hersteller und damit unabhängig von der Breite der Verstrebungen, montieren. Der Monteur braucht lediglich zu entscheiden, welche der Verstrebungen des Kranturms, ob eine Traverse, eine Diagonale oder eine Vertikale, er verwenden möchte, um dann mithilfe von zwei Klemmstücken 17, 117 pro Schiene 15, 115 die Schiene 15, 115 am Kranmast 55 zu befestigen, wodurch wiederum das Gestell 3 und damit der gesamte Übertritt 1 am Kranmast 55 befestigt ist.

Im Rahmen der Terminologie der vorliegenden Erfindung bilden Schienen 15, 115 und zumindest ein Klemmstück 17, 117 zusammen das Befestigungsmittel 5.

Der Übertritt 1 zeigt erfindungsgemäß zwei Zustände. Es gibt einen Zustand, in welchem der Übertritt 1 begehbar ist. Hier ist die Plattform 2 herabgelassen und bietet so eine begehbare Oberfläche 30 (vgl. Figur 1). Anders im zweiten Zustand, hier ist die Oberfläche 30 der Plattform 2 nicht begehbar, da die Plattform 2 hochgeklappt ist (vgl. z. B. Figur 2). Die Plattform 2 ist am Gestell 3 angelenkt, z. B. an einem Lagerelement 12, vorliegend durch ein Drehgelenk 31.

Die Plattform 2 weist an ihren Längsseiten jeweils einen Seitenschutz 14 auf, um das Herabfallen von Gegenständen zu vermeiden.

Ferner ist eine Ausnehmung 20 vorgesehen (siehe z. B. Figur 2), in welcher eine Verstrebung 60, beispielsweise die Diagonale 58, aufgenommen werden kann, wie beispielsweise ersichtlich in Figur 4 oder Figur 6.

Die vordere Kante 32 der Plattform 2 dient als Auflagefläche für die vom Aufzug 50 bereitgestellte Rampe 53, wie in Figur 10 zu sehen ist. Der Kranfahrer steigt folglich über die Oberfläche 30 der Plattform 2 und die Rampe 53 vom Kranturm in die Aufzugskabine 51.

Die Figuren 1 bis 3 sowie 7 und 8 zeigen zur Vereinfachung der Darstellung einen Übertritt 1 ohne Etagensicherungstür 4. Im montierten Zustand ist aufgrund von Sicherheitsvorschriften jedoch eine Etagensicherungstür 4 vorzusehen (siehe z. B. die Figuren 4 bis 6). Mit der Etagensicherungstür 4 wird der Übergang 40, d. h. der Bereich, in welchem der Kranfahrer vom Übertritt 1 in den Aufzug 50 wechselt, abgesichert, so dass niemand unabsichtlich abstürzen kann, wenn und solange kein Aufzug 50 vor dem Übertritt 1 anhält. Die Etagensicherungstür 4 ist eine Schiebetür, wie angedeutet in Figur 6 durch den Doppelpfeil P. Im geöffneten Zustand gibt sie den Übergang 40 zum Aufzug 50 frei. Im geschlossenen Zustand erstreckt sich die Etagensicherungstür 4 über die Plattform 2 hinweg bis zur gegenüberliegenden Seite zu einem entsprechenden Anschlag 41. Das Türblatt 42, unabhängig davon, ob es aus einem geschlossenen Türblatt, wie es beispielsweise von Zimmertüren bekannt ist, oder wie in der dargestellten Ausführungsform nur aus Querverstrebungen gebildet ist, verschließt (nicht dargestellt) dann den Übergang 40.

Der Anschlag 41 dient zugleich als Halterung für das Geländer 9, ein Seitenfallschutz, wie beispielsweise ersichtlich in Figur 4 oder Figur 10. Ein weiteres seitliches Geländer, das Geländer 10, befindet sich auf der anderen Seite der herunter geklappten Plattform 2.

Das Geländer 8 soll ein seitliches Abstürzen im Kraninnenbereich 59 verhindern. Während Etagensicherungstür 4 und die Geländerelemente 9 und 10 in der Regel demontiert werden sollten, wenn der Kran abgebaut wird, kann das Geländer 8 weggeklappt werden, ebenso wie die Klemmung für die Etagensicherungstür 11 (vgl. Figur 1 mit Figur 2). Auch die Aufnahme 13 für die Etagensicherungstür 4 und das Geländer 10 können geklappt werden und folglich am Übertritt 1 verbleiben.

Eine Trittleiter 6 ist vorgesehen, über welche der Kranfahrer oder eine andere den Aufzug 50 benutzende Person Höhenunterschiede zwischen der Plattform 2 und einer nicht dargestellten Standplattform des Kranmastes 55 überwinden kann. Die Trittleiter 6 ist in entsprechende Bügel 7, welche am Gestell 3 befestigt sind, eingehängt. Die Bügel 7 umgreifen mit entsprechenden Greifhaken 22 die Holme 23 der Trittleiter 6. Die Trittleiter 6 ist in den Bügeln 7 in ihrer Lage zwar fixierbar, jedoch zugleich ohne größeren Aufwand verschiebbar (vgl. Doppelpfeil L in Figur 9) und so an unterschiedliche Abstände zwischen Standplattform des Kranturms und Plattform 2 des Übertritts 1 anpassbar. Auch die Trittleiter 6 kann am Übertritt 1 montiert verbleiben, wenn der Kran abgebaut wird. Über Feststellschrauben 25 und eine entsprechende Leitersicherung 24 ist die Leiter 6 in der gewünschten Position fixierbar.

In den Figuren 5 und 9 ist die durch die beiden Klemmstücke 17, hier zur Unterscheidung bezeichnet als Klemmstücke 17^{A} und 17^{B}, hindurchgeführte und ausgebildete Ebene E_{BF} eingetragen. Anders ausgedrückt, die Ebene E_{BF} ist durch ein Befestigungsmittel 5 hindurchgeführt. Diese Ebene fällt mehr oder weniger mit der Außenfläche des Krans A_{K} zusammen. Je nach Ausführungsart wird die Ebene E_{BF} durch die Schrauben 19, 119, die längliche Platte 18, 118 der Klemmstücke 17, 117 oder durch die Schiene 15, 115 bestimmt. Entscheidend für die Definition ist, dass die genutzte Ebene, vom Kraninneren aus betrachtet, maximal soweit vom Kranturmzentrum entfernt liegt, wie die Außenseiten des Krans.

Aus Figur 9 ist zu sehen, dass die Plattform 2 im hochgeklappten Zustand von dem Kraninnenbereich 59 aus betrachtet nicht durch die Ebene E_{BF} hindurch ragt, sondern auf der Seite des Kraninnenbereichs 59 verbleibt. Anders im ausgeklappten Zustand - Figur 5: hier durchdringt die Plattform 2 die Ebene der Befestigungsmittel E_{BF} und damit auch die Außenfläche des Krans A_{K}. Die Plattform 2 ragt somit aus dem Kranmast 55 heraus.

Es liegt längliche Platte 18, 118 auf einer Seite eines Teils der Kranturmverstrebung 60, d.h. an einer Diagonale 58, Vertikale 56 oder Traverse 57, an. Die beiden Schrauben 19, 119 umfassen jeweils eine Seite dieser Verstrebung und fixieren auf der gegenüberliegenden Seite der Verstrebung die Schiene 15, 115 und damit den Übertritt 1 am Kranturm 55 durch Hindurchgreifen der Schrauben 19, 119 durch die Durchgangsbohrungen 16, 116 der Schiene 15, 115 und durch Festdrehen von Muttern 26, 126. Typischerweise sind die Schienen 15, 115 und die länglichen Platten 18, 118 im Kranmastinneren 59 angebracht und auf der Außenseite des Kranmasts 55 befinden sich bevorzugt die Schraubköpfe der Schrauben 19, 119, so dass das Verschrauben im Kraninneren stattfinden kann.

In Figur 5 ist außerdem ersichtlich, dass die Plattform 2 auch durch eine durch die Etagensicherungstür 4 gebildete Ebene E_{ET} hindurchragt. Die Etagensicherungstür verläuft folglich noch über die Oberfläche 30 der Plattform 2 hinweg und es steht bevorzugt die vordere Kante 32 über die Etagensicherungstür 4 hinaus oder endet unmittelbar unterhalb derselben.

Vorstellbar wäre auch, dass die vordere Kante 32 der Plattform 2 unmittelbar vor der Etagensicherungstür 4 endet, vom Kraninnenbereich 59 aus betrachtet. In diesem Fall würde die Plattform 2 im begehbaren Zustand die Ebene der Befestigungsmittel E_{BF} durchdringen, nicht jedoch die Ebene der Etagensicherungstür E_{ET}.

In jedem Fall verbleibt die Plattform 2 im hochgeklappten Zustand (Figur 9) sowohl hinter der Ebene E_{BF} als auch hinter der Ebene E_{ET}, jeweils vom Kraninnenbereich 59 aus betrachtet. Es ragt folglich die Plattform 2 im hochgeklappten Zustand nicht aus dem Kranmast 55 heraus.

Bevorzugterweise steht in dem Zustand, in dem die Plattform 2 weggeklappt ist, d. h. im Krantransportzustand, auch kein anderes Bauteil des Übertritts 1 über den Außenumfang A_{K} des Krans hinaus und damit über die Ebene E_{BF}. Es werden hierfür einzelne Elemente weggeklappt, wie beispielsweise das Geländer 8, die Aufnahme 13 und die Klemmung 11. Andere Elemente, wie beispielsweise die Etagensicherungstür 4 und die Geländer 9 und 10 können abmontiert werden.

Aus verschiedenen Figuren, beispielsweise den Figuren 1, 4 und 9, ist ersichtlich, dass die beiden Schienen 15 am Übertritt 1 sich über Eck befinden, d. h. es wird eine Schiene 15 auf der Seite des Kranmastes 55 montiert, die dem Aufzug 50 zugewandt ist, wohingegen die andere Schiene 15 an der danebengelegenen Seite montiert wird. Der Übertritt 1 befindet sich folglich in einem Eck des Kranmasts 55. Im Kraninnenbereich 59 verbleibt so noch genügend Platz, dass eine übliche Steigleiter montiert sein kann und diese auch bequem besteigbar ist.

In den Ausführungsbeispielen ist stets von einem Aufzug 50 ausgegangen, der auf der Kranmastaußenseite montiert ist. Die große Mehrzahl der Kranfahreraufzüge ist auf der Außenseite montiert, vor allem aus Platzgründen, da der Kraninnenbereich 59 hierfür etwas beengt ist. Es gibt jedoch auch im Innenbereich fahrende Aufzüge, wie beispielsweise in der EP 2 724 973 A1 beschrieben. Zwar werden die vollen Vorteile der vorliegenden Erfindung vor allem bei Verwendung mit einem Außenaufzug zum Tragen kommen; die schnelle und flexible Montierbarkeit ist jedoch auch bei innenliegenden Aufzügen vor Vorteil. Auch hier muss der Kranfahrer ausgehend von einer Standplattform des Kranmastes den innenliegenden Aufzug betreten und ihn wieder verlassen. Infolgedessen ist auch da ein Übertritt sinnvoll, der im Bedarfsfall schnell montierbar ist. Prinzipiell sind Einzelaspekte des vorliegenden Übertritts folglich auch für innenfahrende Aufzüge nutzbar. Die vollen Vorteile ergeben sich jedoch vor allem für auf der Außenseite des Kranturms fahrende Aufzüge.

Prinzipiell ausreichend ist es, den Übertritt mit einem einzigen Befestigungsmittel 5 zu sichern. In der bevorzugten Ausführung sind zwei vertikale Schienen 15^{A} und 15^{B} vorhanden, die bevorzugt über Eck angeordnet sind (vgl. Figur 1). In einer besonders bevorzugten Ausführung ist auch noch eine dritte Lochschiene, bezeichnet mit dem Bezugszeichen 115, vorhanden. Auch diese Schiene 115 ist länglich und weist eine Vielzahl an Durchgangsbohrungen 116 auf und sie wirkt mit einem Klemmstück 117 zusammen und bildet so ein Befestigungsmittel, wie es im Rahmen der vorliegenden Erfindung definiert ist. Das Klemmstück 117 ist wiederum vergleichbar aufgebaut zu dem Klemmstück 17, mit länglicher Platte 118, zwei Schrauben 119 und zumindest zwei Durchgangsbohrungen 121 an ihren beiden Enden, insbesondere mehrere Durchgangsbohrungen 121. Die Schiene 115 ist horizontal ausgerichtet und kann so auch als Querschiene bezeichnet werden. Sie ist besonders gut zu sehen in den Figuren 2, 3 und 6.

**Bezugszeichenliste**

| Nr. | Merkmal |
|---|---|
| 1 | Übertritt |
| 2 | Plattform |
| 3 | Gestell |
| 4 | Etagensicherungstür |
| 5 | Befestigungsmittel |
| 6 | Trittleiter |
| 7 | Bügel |
| 8 | Geländer |
| 9 | Geländer |
| 10 | Geländer |
| 11 | Klemmung für Etagensicherungstür |
| 12 | Lagerelement |
| 13 | Aufnahme für Etagensicherungstür und Geländer |
| 14 | Seitenschutz |
| 15, 115 | Schiene |
| 16, 116 | Durchgangsbohrung |
| 17, 117 | Klemmstück |
| 18, 118 | längliche Platte |
| 19, 119 | Schraube |
| 20 | Ausnehmung |
| 21, 121 | Durchgangsbohrung |
| 22 | Greifhaken |
| 23 | Holm |
| 24 | Leitersicherung |
| 25 | Feststellschraube |
| 26, 126 | Mutter |
| 27 | erstes Ende der länglichen Platte |
| 28 | zweites Ende der länglichen Platte |
| 30 | Oberfläche der Plattform |
| 31 | Drehgelenk |
| 32 | vordere Kante |
| 40 | Übergang |
| 41 | Anschlag |
| 42 | Türblatt |
| 50 | Aufzug |
| 51 | Kabine |
| 52 | Geländer |
| 53 | Rampe |
| 55 | Kranmast |
| 56 | Vertikale |
| 57 | Traverse |
| 58 | Diagonale |
| 59 | Kraninnenbereich |
| 60 | Verstrebung |
| A_{K} | Außenfläche des Krans |
| E_{BF} | durch die Befestigungsmittel geführte Ebene |
| E_{ET} | durch die Etagensicherungstür geführte Ebene |
| P | Pfeil |
| L | Pfeil |

## Patentansprüche

1. Übertritt (1) für einen Aufzug (50), insbesondere einen Personenaufzug, der an einem Kranmast (55) befestigbar ist, und mit zumindest einem Befestigungsmittel (5), mit welchem der Übertritt an dem Kranmast befestigbar ist,
**dadurch gekennzeichnet, dass**
der Übertritt lösbar befestigbar ist und dass
das Befestigungsmittel zumindest eine Schiene (15, 115) aufweist, und zumindest ein Klemmstück (17, 117), über welches eine Verbindung zwischen der Schiene und dem Kranmast herstellbar ist, und dass
eine klappbare Plattform (2) vorgesehen ist, welche im hochgeklappten Zustand, von einem Innenbereich (59) des Kranmasts aus betrachtet, vor einer durch das Befestigungsmittel, insbesondere das Klemmstück, im montierten Zustand aufgespannten Ebene (E_{BF}) verbleibt
und welche im ausgeklappten Zustand diese Ebene (E_{BF}) durchdringt und so eine begehbare Oberfläche (30) bietet, wodurch ein Übergang (40) zwischen dem Innenbereich des Kranmasts und dem Aufzug bereitstellbar ist.

2. Übertritt nach Patentanspruch 1, **dadurch gekennzeichnet, dass** die Schiene (15, 115) länglich ist und eine Vielzahl an Durchgangsbohrungen (16, 116) aufweist.

3. Übertritt nach Patentanspruch 2, **dadurch gekennzeichnet, dass** die Vielzahl an Durchgangsbohrungen (16, 116) in einem gleichbleibenden Abstand, insbesondere in einem Abstand von zwischen 1 mm bis 50 mm, vorzugsweise in einem Abstand von 5 mm bis 20 mm, vorgesehen sind.

4. Übertritt nach einem der vorstehenden Patentansprüche, **dadurch gekennzeichnet, dass** das Klemmstück (17, 117) eine längliche Platte (18, 118) aufweist mit zumindest zwei Durchgangsbohrungen (21, 121), insbesondere mit zumindest je einer Durchgangsbohrung an ihren beiden Enden (27, 28), und dass durch jede Durchgangsbohrung eine Schraube (19, 119) hindurchführbar ist.

5. Übertritt nach Patentanspruch 4, **dadurch gekennzeichnet, dass** in der länglichen Platte (18, 118) des Klemmstücks (17, 117) eine Mehrzahl an Durchgangsbohrungen (21, 121) vorhanden ist.

6. Übertritt nach Patentanspruch 4 oder 5, **dadurch gekennzeichnet, dass** die Verbindung zwischen der Schiene (15, 115) und dem Kranmast (55) dadurch herstellbar ist, dass die Schrauben (19, 119) des Klemmstücks durch die Durchgangsbohrungen (16, 116) der Schiene hindurchführbar sind, wobei die Schienen an einer Seite einer Verstrebung (60) des Kranmasts anliegen und die längliche Platte (18, 118) des Klemmstücks auf einer gegenüberliegenden Seite der Verstrebung anliegt und wobei durch die Schrauben ein Verklemmen des Klemmstücks und der Schiene gegen die Verstrebung erzielbar ist.

7. Übertritt nach einem der vorstehenden Patentansprüche, dass jedes Befestigungsmittel (5) aus einer Schiene (15, 115) und zwei Klemmstücken (17, 117) besteht.

8. Übertritt nach einem der vorstehenden Patentansprüche, **dadurch gekennzeichnet, dass** eine Etagensicherungstür (4) vorhanden ist.

9. Übertritt nach einem der vorstehenden Patentansprüche, **dadurch gekennzeichnet, dass** ein Gestell (3) vorhanden ist, mit welchem die zumindest eine Schiene (15, 115) verbunden ist und an welcher die Plattform (2) klappbar angelenkt ist.

10. Übertritt nach einem der vorstehenden Patentansprüche, **dadurch gekennzeichnet, dass** eine Trittleiter (6) vorhanden ist, wobei die Trittleiter insbesondere mit dem Gestell (3) verbindbar ist.

11. Übertritt nach Patentanspruch 10, **dadurch gekennzeichnet, dass** zumindest zwei Bügel (7) vorgesehen sind, in welche die Trittleiter (6) einführbar, insbesondere einhängbar ist, und über welche die Verbindung mit dem Gestell (3) erfolgt.

12. Übertritt nach Patentanspruch 11, **dadurch gekennzeichnet, dass** die Trittleiter (6) innerhalb der Bügel (7) verschiebbar ist.

13. Übertritt nach einem der vorstehenden Patentansprüche, **dadurch gekennzeichnet, dass** zumindest ein Geländerelement (8, 9, 10) vorgesehen ist, insbesondere ein Geländer (8), welches eine Absicherung zum Innenbereich (59) des Kranmasts (55) hin bereitstellt, und/oder ein Geländer (9, 10), insbesondere zwei Geländer, welches eine Absicherung in einem Übergangsbereich zu dem Aufzug (50) hin bereitstellt.

14. Übertritt nach einem der vorstehenden Patentansprüche, **dadurch gekennzeichnet, dass** in der Plattform (2) zumindest eine Ausnehmung (20) vorgesehen ist, in welche die Verstrebung (60), insbesondere eine Diagonale (58) des Kranmasts (55) eingreifen kann.

15. Übertritt nach einem der Patentansprüche 9 bis 14, **dadurch gekennzeichnet, dass** zwei Schienen (15, 115) vorhanden sind, welche an dem Gestell (3) über Eck befestigt sind, wobei insbesondere die zwei Schienen vertikal ausgerichtet sind.

16. Übertritt nach einem der vorstehenden Patentansprüche, dass die Schiene (115) horizontal ausgerichtet ist, wobei die horizontal ausgerichtete Schiene insbesondere zusätzlich zu einer oder mehreren vertikal ausgerichteten Schienen (15) vorhanden ist.

17. Einheit aus einem Aufzug (50) zur Montage an einem Kranmast (55), insbesondere Personenaufzug, und einem Übertritt (1) nach einem der vorstehenden Patentansprüche, wobei insbesondere der Aufzug eine, insbesondere klappbare, Rampe (53) aufweist, welche mit der Plattform (2) des Übertritts zusammenwirkt, wodurch ein, insbesondere durchgängiger, Übergang (40) zwischen dem Innenbereich (59) des Kranmastes und einer Transportplattform oder Kabine (51) des Aufzugs geschaffen ist.

## Claims

1. Transfer (1) for an elevator (50), in particular a passenger elevator, which is attachable to a crane mast (55) and having at least one attachment means (5) by which the transfer is attachable to the crane mast,
**characterized in that**
the transfer is releasably attachable and that
the attachment means has at least one rail (15, 115) and at least one clamping piece (17, 117) via which a connection between the rail and the crane mast can be produced, and that
a foldable platform (2) is provided which in the folded-up state, viewed from an inner region (59) of the crane mast, remains in front of a plane (E_{BF}) spanned by the attachment means, in particular the clamping piece, in the assembled state, and
which in the unfolded state penetrates this plane (E_{BF}) and is thus providing a walk-on surface (30) whereby a transition (40) can be provided between the inner region of the crane mast and the elevator.

2. Transfer according to claim 1, **characterized in that** the rail (15, 115) is elongated and has a plurality of through holes (16, 116).

3. Transfer according to claim 2, **characterized in that** the plurality of through holes (16, 116) are provided at a constant distance, in particular at a distance of between 1 mm to 50 mm, preferably at a distance of 5 mm to 20 mm.

4. Transfer according to one of the preceding claims, **characterized in that** the clamping piece (17, 117) has an elongated plate (18, 118) with at least two through holes (21, 121), in particular with at least one through hole at each of its two ends (27, 28), and **in that** a screw (19, 119) can be passed through each through hole.

5. Transfer according to claim 4, **characterized in that** a plurality of through holes (21, 121) is present in the elongated plate (18, 118) of the clamping piece (17, 117).

6. Transfer according to claim 4 or 5, **characterized in that** the connection between the rail (15, 115) and the crane mast (55) is producible **in that** the screws (19, 119) of the clamping piece can be passed through the through holes (16, 116) of the rail, wherein the rails abut on one side of a strut (60) of the crane mast and the elongated plate (18, 118) of the clamping piece abuts on an opposite side of the strut and wherein a jamming of the clamping piece and the rail against the strut can be achieved by the screws.

7. Transfer according to one of the preceding claims, **characterized in that** each attachment means (5) consists of a rail (15, 115) and two clamping pieces (17, 117).

8. Transfer according to one of the preceding claims, **characterized in that** a floor safety door (4) is present.

9. Transfer according to one of the preceding claims, **characterized in that** a frame (3) is present with which the at least one rail (15, 115) is connected and to which the platform (2) is foldably hinged.

10. Transfer according to one of the preceding claims, **characterized in that** a step ladder (6) is provided, wherein the step ladder is in particular connectable to the frame (3).

11. Transfer according to claim 10, **characterized in that** at least two brackets (7) are provided into which the step ladder (6) can be inserted, in particular suspended, and via which the connection to the frame (3) is made.

12. Transfer according to claim 11, **characterized in that** the step ladder (6) is displaceable within the brackets (7).

13. Transfer according to one of the preceding claims, **characterized in that** at least one railing element (8, 9, 10) is provided, in particular a railing (8) which provides a protection to the inner region (59) of the crane mast (55), and/or a railing (9, 10), in particular two railings, which provides a protection in a transition region to the elevator (50).

14. Transfer according to one of the preceding claims, **characterized in that** at least one recess (20) is provided in the platform (2) into which the strut (60), in particular a diagonal (58) of the crane mast (55), can engage.

15. Transfer according to one of the claims 9 to 14, **characterized in that** two rails (15, 115) are present which are attached to the frame (3) over the corner, wherein, in particular, the two rails are vertically aligned.

16. Transfer according to one of the preceding claims, wherein the rail (115) is oriented horizontally, wherein the horizontally oriented rail is provided, in particular, in addition to one or more vertically oriented rails (15).

17. Unit comprising an elevator (50) for mounting on a crane mast (55), in particular a passenger elevator, and a transfer (1) according to one of the preceding claims, wherein in particular the elevator has a ramp (53), in particular foldable, which cooperates with the platform (2) of the transfer, thereby providing a, in particular continuous, transition (40) between the inner region (59) of the crane mast and a transport platform or cabin (51) of the elevator.

## Revendications

1. Agencement de passage (1) pour un ascenseur (50), en particulier pour un ascenseur pour personnes, qui peut être fixé à un mât de grue (55) et avec au moins un moyen de fixation (5) avec lequel l'agencement de passage peut être fixé au mât de grue,
**caractérisé en ce que** l'agencement de passage peut être fixé de manière amovible et que le moyen de fixation présente au moins un rail (15, 115) et au moins une pièce de serrage (17, 117) par laquelle une jonction peut être réalisée entre le rail et le mât de grue et qu'une plateforme rabattable (2) est prévue qui, lorsqu'elle est à l'état rabattue vers le haut, reste devant un plan (EBF) défini à l'état monté par le moyen de fixation, en particulier la pièce de serrage, ceci étant vu à partir d'une zone intérieure (59) du mât de grue et qui, à l'état déployé, traverse ce plan (EBF) et offre ainsi une surface praticable (30) si bien qu'une transition (40) entre la zone intérieure du mât de grue et l'ascenseur peut être mise à disposition.

2. Agencement de passage selon la revendication 1, **caractérisé en ce que** le rail (15, 115) est allongé et présente une multitude d'orifices de passage (16, 116).

3. Agencement de passage selon la revendication 2, **caractérisé en ce que** la multitude d'orifices de passage (16, 116) est prévue à un écartement constant, en particulier à un écartement entre 1 mm et 50 mm, de préférence à un écartement de 5 mm à 20 mm.

4. Agencement de passage selon l'une des revendications précédentes, **caractérisé en ce que** la pièce de serrage (17, 117) présente une plaque allongée (18, 118) avec au moins deux orifices de passage (21, 121), en particulier avec au moins un orifice de passage à chacune des deux extrémités (27, 28) et qu'une vis (19, 119) peut être passée à travers chaque orifice de passage.

5. Agencement de passage selon la revendication 4, **caractérisé en ce qu'**il existe une multitude d'orifices de passage (21, 121) dans la plaque allongée (18, 118) de la pièce de serrage (17, 117).

6. Agencement de passage selon la revendication 4 ou 5, **caractérisé en ce que** la jonction entre le rail (15, 115) et le mât de grue (55) peut être réalisée **en ce que** les vis (19, 119) de la pièce de serrage peuvent être passées à travers les orifices de passage (16, 116) du rail, cependant que les rails reposent sur un côté d'une entretoise (60) du mât de grue et la plaque allongée (18, 118) de la pièce de serrage repose sur un côté opposé de l'entretoise et cependant qu'un coincement de la pièce de serrage et du rail contre l'entretoise peut être atteint par les vis.

7. Agencement de passage selon l'une des revendications précédentes, **caractérisé en ce que** chaque moyen de fixation (5) est constitué par un rail (15, 115) et deux pièces de serrage (17, 117).

8. Agencement de passage selon l'une des revendications précédentes, **caractérisé en ce qu'**il existe une porte de sécurisation d'étage (4).

9. Agencement de passage selon l'une des revendications précédentes, **caractérisé en ce qu'**il existe un châssis (3) auquel le au moins un rail (15, 115) est relié et sur lequel la plateforme (2) est articulée en étant rabattable.

10. Agencement de passage selon l'une des revendications précédentes, **caractérisé en ce qu'**il existe un marchepied (6), le marchepied pouvant être relié en particulier au châssis (3).

11. Agencement de passage selon la revendication 10, **caractérisé en ce qu'**au moins deux étriers (7) sont prévus dans lesquels le marchepied (6) peut être inséré, en particulier peut être accroché, et par lesquels la jonction avec le châssis (3) est effectuée.

12. Agencement de passage selon la revendication 11, **caractérisé en ce que** le marchepied (6) peut coulisser à l'intérieur des étriers (7).

13. Agencement de passage selon l'une des revendications précédentes, **caractérisé en ce qu'**au moins un élément de balustrade (8, 9, 10) est prévu, en particulier une balustrade (8) qui met à disposition une sécurisation vers la zone intérieure (59) du mât de grue (55) et/ou une balustrade (9, 10), en particulier deux balustrades, qui met à disposition une sécurisation dans une zone de transition avec l'ascenseur (50).

14. Agencement de passage selon l'une des revendications précédentes, **caractérisé en ce qu'**il est prévu au moins un évidement (20) dans la plateforme (2) dans lequel la entretoise (60), en particulier une diagonale (58) du mât de grue (55), peut se mettre en prise.

15. Agencement de passage selon l'une des revendications 9 à 14, **caractérisé en ce qu'**il existe deux rails (15, 115) qui sont fixés en coin au châssis (3), les deux rails étant en particulier orientés verticalement.

16. Agencement de passage selon l'une des revendications précédentes, **caractérisé en ce que** le rail (115) est orienté horizontalement, cependant que le rail orienté horizontalement existe en particulier en plus d'un ou de plusieurs rails (15) orientés verticalement.

17. Unité constituée par un ascenseur (50) pour le montage à un mât de grue (55), en particulier un ascenseur pour personnes, et un agencement de passage (1) selon l'une des revendications précédentes, cependant qu'en particulier l'ascenseur présente une rampe (53), en particulier rabattable, qui coopère avec la plateforme (2) de l'agencement de passage si bien qu'il est créé une transition (40), en particulier continue, entre la zone intérieure (59) du mât de grue et une plateforme de transport ou une cabine (51) de l'ascenseur.
